# EUROPÄISCHE PATENTSCHRIFT

(11) **EP 1 593 481 B1**
(45) Veröffentlichungstag und Bekanntmachung des Hinweises auf die Patenterteilung: **06.04.2016**
(21) Anmeldenummer: 05102840.5
(22) Anmeldetag: 11.04.2005
(51) Int. Cl.: B31B 1/02, B31B 1/74, B31B 5/36

(54) **Faltschachtelklebemaschine zur Herstellung von Faltschachteln aus Zuschnitten**
Folder-gluer for manufacturing folding boxes from blanks
Plieuse colleuse pour fabriquer des boîtes pliantes à partir de flans

(30) Priorität: 04.05.2004 DE 102004022217
(43) Veröffentlichungstag der Anmeldung: 09.11.2005
(73) Patentinhaber: Masterwork Machinery Co., Ltd., Tianjin, 300400 (CN)
(72) Erfinder: Diehr, Wolfgang, 41515 Grevenbroich (DE)
(74) Vertreter: Strehl Schübel-Hopf & Partner

(56) Entgegenhaltungen:
- EP-A- 0 881 173
- WO-A-02/20382
- DE-A1- 2 654 641
- DE-A1- 3 428 419
- US-A- 4 262 582

## Beschreibung

Die Erfindung betrifft eine Faltschachtelklebemaschine zur Herstellung von Faltschachteln aus Zuschnitten

Zur Herstellung auch komplizierter Schachtelformen bei hohen Geschwindigkeiten ist es aus der EP 0 881 173 B1 bekannt, innerhalb einer Faltschachtelklebemaschine eine Bearbeitungsstation in Form einer Drehstation anzuordnen, welche die flachliegenden Zuschnitte nach einer ersten Faltstation um eine zur Förderebene senkrechte Achse um 90° dreht. Weitere mögliche Bearbeitungsstationen sind ein oder mehrere Ausrichtstationen, in denen die Zuschnitte nach dem Abziehen aus einem Einleger oder nach einer Bearbeitungsstation seitlich exakt ausgerichtet werden, ein oder mehrere Vorbrecher, in denen die Faltlappen vor- und zurückgefaltet werden, damit die entsprechenden Rilllinien durch Knicken um 180° weich und geschmeidig gemacht werden, sowie Stationen für Sonderfaltungen oder andere Bearbeitungsvorgänge. Zu Beginn einer Faltstation ist üblicherweise ein Auftragwerk für Klebstoff angeordnet, das auf die zu verklebenden Faltlappen einen Klebstoffstreifen aufträgt.

Als Förderelemente zum Transport der Zuschnitte durch die einzelnen Stationen werden überwiegend schmale Riemenförderer eingesetzt, die ebenso wie Auftragwerke für Klebstoff und weitere Bearbeitungselemente jeweils vor Beginn der Produktion in eine vom Zuschnittstyp abhängige Querposition verstellt werden müssen. Die Förderelemente der Drehstation müssen zudem auf den Schwerpunkt des Zuschnitts ausgerichtet werden, daher sind die Förderelemente der aus der EP 0 881 173 B1 bekannten Drehstation quer zur Förderrichtung verstellbar gelagert.

Aus der EP 0 881 173 B1 ist es weiterhin bekannt, nicht das Gestell der Drehstation quer verstellbar zu gestalten, sondern die Förderorgane der nachfolgenden Falt-Klebevorrichtung seitlich zu verlagern. Dieses Verfahren erfordert einen erhöhten Einstellaufwand, da bei jeder Änderung der Einstellung einer Bearbeitungsstation auch die nachfolgenden Bearbeitungsstationen wieder neu eingestellt werden müssen.

Aus der DE 198 03 820 A1 ist eine Faltschachtelklebemaschine bekannt, die eine automatische Formateinstellung aufweist, mittels der Maschinenkomponenten zum Bearbeiten und/oder Fördern der Zuschnitte automatisch in entsprechende Querpositionen verstellt werden können. Die Maschine enthält einen Leitrechner mit einem Speicher für die Sollpositionen, der Getriebemotoren steuert, von denen die Maschinenkomponenten positioniert werden.

Der Erfindung liegt die Aufgabe zugrunde, eine Faltschachtelklebemaschine so auszugestalten, dass sie eine schnelle und konstruktiv möglichst einfache automatische Formateinstellung auf eine Vielzahl unterschiedlich gestalteter Schachtelzuschnitte ermöglicht.

Diese Aufgabe wird mit einer gemäß Anspruch 1 ausgestalteten Maschine gelöst.

Die Lösung hat den Vorteil, dass nachdem die Module im Einrichtebetrieb vorpositioniert wurden, die geschwindigkeitsabhängigen Änderungen, die ein Nachjustieren der Module erfordern, nun an gekoppelten Modulen durchgeführt werden können. Es kann somit die geschwindigkeitsabhängige Änderung durch eine gemeinsame Wertverstellung für die Module vor und nach der Drehstation durchgeführt werden. Eine aufwendige Einzelverstellung der Module ist damit überflüssig geworden.

Diese Lösung hat weiterhin den Vorteil, dass die Förderelemente der Drehstation keinen eigenen Querverstellmechanismus benötigen, sondern dass ausschließlich über Querverstellmechanismen in vor- und nachgeschalteten Bearbeitungsstationen positioniert wird. Zudem ist der Positionierbereich und damit die Bandbreite der verarbeitbaren Zuschnittstypen sehr groß. Die Positionierung erfolgt insbesondere bei komplizierten Zuschnitten mit stark unterschiedlicher Länge und Breite sehr schnell.

Die Unteransprüche enthalten bevorzugte, da besonders vorteilhafte Ausgestaltungen einer erfindungsgemäßen Faltschachtelklebemaschine.

Nachfolgend wird die Erfindung anhand eines in den Zeichnungen dargestellten Ausführungsbeispiels beschrieben.
- Figur 1: zeigt in einer perspektivischen Darstellung die einzelnen Bearbeitungsstationen einer Faltschachtelklebemaschine.
- Figur 2: zeigt als vergrößerten Ausschnitt einen Einleger mit einer nachfolgenden Ausrichtstation,
- Figur 3: zeigt den Teil der Maschine mit einem Vorbrecher und einer nachfolgenden Faltstation,
- Figur 4: zeigt eine Drehstation mit einer nachfolgenden Ausrichtstation und
- Figur 5: zeigt eine weitere Faltstation mit einer Überleitstation und den Beginn einer Sammel- und Presseinrichtung.

Die Faltschachtelklebemaschine beginnt in Figur 1 rechts unten mit einem Einleger 1, der die zu verarbeitenden Zuschnitte mit hoher Geschwindigkeit aus einem Stapel nacheinander abzieht und einzeln der nachfolgenden Bearbeitungsstation zuführt. Der Einleger 1 enthält Maschinenkomponenten in Form von seitlichen Stapelwänden 2 und Stellzungen 3, die vom Zuschnittstyp abhängig mittels eines Stellantriebs quer positioniert werden.

Im Anschluß an den Einleger 1 folgt eine Ausrichtestation 4, in der die Zuschnitte einzeln gegen einen seitlichen Anschlag ausgerichtet werden. Durch die Ausrichtstation führen quer positionierbare Maschinenkomponenten in Form von zwei Riemenpaaren 5, die als Förderelemente dienen und über Stellantriebe quer positioniert werden können. Einleger 1 und Ausrichtestation 4 sind in Figur 2 vergrößert dargestellt.

Anschließend folgt ein Vorbrecher 6 und eine erste Faltstation 7, die in Figur 3 dargestellt sind. Sowohl durch den Vorbrecher 6 als auch durch die Faltstation 7 führen quer positionierbare Maschinenkomponenten in Form von Riemenpaaren 5 als Förderelemente, die abhängig vom Zuschnittstyp mit einem Stellantrieb quer positioniert werden. Zu Beginn der Faltstation 7 ist eine quer positionierbare Maschinenkomponente in Form eines Klebstoffauftragwerkes angeordnet, das ebenfalls mit einem Stellantrieb quer positioniert wird, damit ein Klebestreifen auf den zu verklebenden Faltlappen aufgetragen wird. Die Faltelemente der Faltstation 7 (Faltriemen etc.) sind fest mit einem Riemenpaar 5 verbunden und werden so mit diesem positioniert.

Auf die Faltstation 7 folgt eine Drehstation 9, die in Figur 4 mit einer nachfolgenden weiteren Ausrichtestation 10 dargestellt ist. Die Drehstation 9 enthält zum Drehen der Zuschnitte um eine senkrechte Achse um 90° zwei parallel nebeneinander angeordnete Förderstrecken, deren Geschwindigkeit getrennt einstellbar ist. Die Zuschnitte liegen auf beiden Förderstrecken auf, so dass sie bei unterschiedlichen Geschwindigkeiten der beiden Förderstrecken gedreht werden. Die beiden Förderstrecken enthalten angetriebene Rollen als Förderelemente. Um die bereits gefalteten Zuschnittsteile am Öffnen zu hindern, werden sie beim Durchlauf durch die Drehstation 9 von einem plattenförmigen Niederhalter 11 niedergehalten, der in Figur 1 und Figur 4 in seiner Arbeitsposition parallel zur Förderebene geschwenkt ist und so die beiden Förderstrecken verdeckt. Die Förderrollen der beiden Förderstrecken der Drehstation 9 sind unverstellbar ortsfest in deren Gestell 12 gelagert. Sie bleiben daher unabhängig vom Zuschnittstyp immer in derselben Position.

Im Anschluß an die Drehstation 9 folgt eine weitere Ausrichtestation 10, die in ihrem Aufbau der Ausrichtestation hinter dem Einleger 1 entspricht. Sie enthält somit wiederum quer positionierbare Maschinenkomponenten in Form von Förderriemenpaaren 5 als Förderelemente.

Die nächste Bearbeitungsstation 13 dient dazu, vom Schachteltyp abhängige Bearbeitungsvorgänge durchzuführen; beispielsweise werden weitere Rilllinien vorgebrochen oder Sonderfaltungen durchgeführt. Auch durch die Bearbeitungsstation 13 führen Riemenpaare 5 als Förderelemente, die mit Stellantrieben quer positioniert werden können.

Anschließend folgt eine zweite Faltstation 14, in der vorher mit einer Klebenaht versehene Zuschnittsteile um 180° umgefaltet werden. Auch die zweite Faltstation 14 enthält Riemenpaare 5 als Förderelemente und ein Klebstoffauftragwerk, die mittels Stellantrieben in ihre vom Zuschnittstyp abhängige Querposition bewegt werden können. Anschließend folgt eine Überleitstation 15, von der die gefalteten, mit noch nicht abgebundenen Klebenähten versehenen Zuschnitte in allen Teilen exakt ausgerichtet der nachfolgenden Sammel- und Presseinrichtung 16 zugeführt werden. In der Sammel- und Preßeinrichtung 16 wird zunächst ein Schuppenstrom aus gefalteten Zuschnitten gebildet, der anschließend zwischen fördernden Pressbändern für einige Zeit unter Druck gehalten wird, damit die Klebenähte abbinden. Die Überleitstation enthält ebenfalls Riemenpaare 5, die mittels Stellantrieben querverstellt werden können. Am Einlauf der Sammel- und Presseinrichtung 16 sind drei kurze Riemenförderer 17 mit Abstand nebeneinander angeordnet, die ebenfalls mit einem Stellaritrieb quer positioniert werden können.

Die Faltschachtelklebemaschine enthält eine Steuereinrichtung, von der die Stellantriebe der Förderelemente, Klebstoffauftragwerke sowie weitere quer zu positionierende Bearbeitungsgeräte umfassenden Maschinenkomponenten zur Einnahme vorgesehener Positionen gesteuert werden. Diese Maschinenkomponenten sind über die Steuerung elektronisch gekoppelt und werden in Abhängigkeit von dem herzustellenden Schachteltyp positioniert, während die Förderelemente der Drehstation 9 ortfest bleiben, also nicht verstellt werden.

Bevorzugt wird die Einstellung der Faltschachtelklebemaschine nach folgendem Verfahren durchgeführt: Zunächst werden von der Steuereinrichtung alle vor der Drehstation 9 befindlichen quer positionierbaren Maschinenkomponenten auf hinterlegte, vom Schachteltyp und -format abhängige Positionen relativ zueinander vorpositioniert. Die gleiche Vorpositionierung relativ zueinander erfolgt für die hinter der Drehstation 9 befindlichen quer positionierbaren Maschinenkomponenten. Für eine exakte Drehung in der Drehstation 6 ist es erforderlich, dass sich der Schwerpunkt der Zuschnitte möglichst entlang der Mittellinie zwischen den beiden Förderstrecken bewegt. Daher werden nach dem Vorpositionieren relativ zueinander die quer positionierbaren Maschinenkomponenten vor der Drehstation 9 gekoppelt und mit gleichbleibendem Abstand relativ zueinander parallel verschoben, bis die Schwerpunktlinie der Förderstrecke auf die Mittellinie der Drehstation 9 ausgerichtet ist. Auf die gleiche Weise werden die hinter der Drehstation 9 befindlichen quer positionierbaren Maschinenkomponenten gekoppelt querverschoben, bis sie ebenfalls auf die Mittellinie der Drehstation 9 ausgerichtet sind.

### BEZUGZEICHENLISTE

- 1: Einleger
- 2: Stapelwand
- 3: Stellzunge
- 4: Ausrichtestation
- 5: Riemenpaar
- 6: Vorbrecher
- 7: erste Faltstation
- 9: Drehstation
- 10: Ausrichtestation
- 11: Niederhalter
- 12: Gestell
- 13: Bearbeitungsstation
- 14: zweite Faltstation
- 15: Überleitstation
- 16: Sammel- und Presseinrichtung
- 17: Riemenförderer

## Patentansprüche

1. Maschine zum Falten und Kleben von Faltschachteln mit
einer ersten Faltstation (7) und wenigstens einer stromabwärts folgenden zweiten Faltstation (14),
quer positionierbaren Maschinenkomponenten, welche Förderelemente (5) für Zuschnitte der Faltschachteln und wenigstens ein Klebstoffauftragwerk umfassen,
Stellantrieben zur Positionierung der Maschinenkomponenten,
einer stromabwärts bezüglich der ersten Faltstation (7) und stromaufwärts bezüglich der zweiten Faltstation (14) angeordneten Drehstation (9) mit unverrückbar angeordneten Transportmitteln für die Zuschnitte,
und mit
einer Steuerung, welche jeweils die Stellantriebe der vor und hinter der Drehstation (9) vorgesehenen quer positionierbaren Maschinenkomponenten in Abhängigkeit vom herzustellenden Typ der Faltschachtel gekoppelt steuert.

2. Verfahren zum Einstellen einer Faltschachtelklebemaschine nach
Anspruch 1 auf einen bestimmten Schachteltyp,
**dadurch gekennzeichnet,**
**dass** zunächst die vor der Drehstation (9) befindlichen quer positionierbaren Maschinenkomponenten relativ zueinander vorpositioniert und anschließend gekoppelt mit gleichen relativen Abständen voneinander querverschoben werden, bis die Transportlinie der Schwerpunkte der Zuschnitte auf die Mittellinie der Drehstation (9) ausgerichtet ist.

3. Verfahren nach Anspruch 2,
**dadurch gekennzeichnet,**
**dass** die hinter der Drehstation (9) befindlichen quer positionierbaren Maschinenkomponenten ebenfalls zunächst relativ zueinander vorpositioniert und anschließend gekoppelt mit gleichem relativen Abstand zueinander auf die Mittellinie der Drehstation (9) ausgerichtet werden.

## Claims

1. A machine for folding and gluing folding boxes, the machine comprising:
a first folding station (7) and at least one second folding station disposed downstream of said first folding station (14), machine components which can be positioned transversely along the machine, said machine components containing conveying elements (5) for blanks for the folding boxes and at least one adhesive application unit,
actuating drives for positioning said machine components, a rotary station (9) disposed downstream of said first folding station (7) and upstream of said second folding station (14), said rotary station having a fixedly disposed transport device for the blanks; and
a controller which, in a coupled manner, in each case controls said actuating drives of said machine components disposed in front of and behind said rotary station (9) and said machine components being positioned transversely, in dependence of a type of folding box to be produced.

2. A method for setting the machine according to claim 1 to a defined box type, **characterized in that** the machine components situated in front of the rotary station (9) relative to one another and which can be positioned transversely in the machine are initially pre-positioned; and subsequently the machine components situated in front of the rotary station are displaced away from one another in a coupled manner with identical relative spacings, until a transport line of centroids of the blanks is oriented with respect to a center line of the rotary station (9).

3. The method according to claim 2, **characterized in that** the machine components which are disposed behind of the rotary station (9) and which can be disposed transversely are also initially pre-positioned relative to one another, and the machine components disposed downstream of the rotary station are subsequently oriented with respect to a center line of the rotary station (9) in a coupled manner with an identical relative spacing with respect to one another.

## Revendications

1. Machine de pliage et de collage de boites pliantes, comprenant
un premier poste de pliage (7) et au moins un deuxième poste de pliage (14) succédant en aval,
des composants de machine pouvant être positionnés transversalement, qui comprennent des éléments de transport (5) pour des flans découpés des boites pliantes, et au moins un groupe d'encollage,
des entraînements de réglage pour le positionnement des composants de machine,
un poste de rotation (9) agencé en aval par rapport au premier poste de pliage (7) et en amont par rapport au deuxième poste de pliage (14), avec des moyens de transport agencés de manière non déplaçable, pour les flans découpés,
et comprenant
une unité de commande, qui commande respectivement, de manière couplée, en fonction du type de boite pliante à fabriquer, les entraînements de réglage des composants de machine pouvant être positionnés transversalement et prévus avant et après le poste de rotation (9).

2. Procédé pour régler une machine de pliage et de collage de boites pliantes selon la revendication 1, sur un type déterminé de boite,
**caractérisé**
**en ce que** l'on pré-positionne tout d'abord, les uns par rapport aux autres, les composants de machine pouvant être positionnés transversalement et se trouvant avant le poste de rotation (9), puis on les fait coulisser transversalement de manière couplée, avec les mêmes distances relatives entre eux, jusqu'à ce que la ligne de transport des centres de gravité des flans découpés soit alignée sur la ligne médiane du poste de rotation (9) .

3. Procédé selon la revendication 2,
**caractérisé**
**en ce que** les composants de machine pouvant être positionnés transversalement se trouvant après le poste de rotation (9), sont également tout d'abord prépositionnés les uns par rapport aux autres, et sont ensuite alignés de manière couplée, avec les mêmes distances relatives entre eux, sur la ligne médiane du poste de rotation (9).
